# EUROPÄISCHE PATENTANMELDUNG

(11) **EP 1 022 227 A1**
(43) Veröffentlichungstag der Anmeldung: **26.07.2000**
(21) Anmeldenummer: 00810015.8
(22) Anmeldetag: 07.01.2000
(51) Int. Cl.: B65D 41/34, B65D 55/02

(54) **Verschluss für Flaschen, Tuben und deformierbare Behälter**

(30) Priorität: 22.01.1999 CH 12199
(71) Anmelder: Karl Bösch-Engineering, 4202 Duggingen (DE)
(72) Erfinder: Bösch, Karl, 4202 Duggingen (CH)
(74) Vertreter: Eder, Carl E.

(57) **Zusammenfassung**

Der erfindungsgemässe Verschluss besteht aus einer Verschlusskappe (4) und einem Sicherheitsring (5). Er zeichnet sich im wesentlichen dadurch aus, dass im montierten Zustand der Sicherheitsring (5) zwischen Verschlusskappe (4) und Behälterhals (3) eingerastet ist und bereits bei einer geringfügigen Drehbewegung der Verschlusskappe (4) aufspringt. Dabei wird der Sicherheitsring (5) nicht von einem separaten Innenringsegment zusammengehalten, so wie das bei einigen bekannten Kunststofftuben der Fall ist. Der erfindungsgemässe Sicherheitsring (5) besteht vielmehr aus einem mindestens eine Sollbruchstelle aufweisenden einteiligen Kunststoffkörper, an dessen Innenseite mehrere Rundnocken angebracht sind, welche im zusammengesetzten Zustand an am Behälterhals (3) angeordneten Nocken einhaken. Der Sicherheitsring (5) besitzt darüber hinaus der Verschlusskappe (4) zuzuwenden bestimmte Rastmittel, welche im ungeöffneten Zustand mit der Kappe (4) formschlüssig verbunden sind. Beim Losdrehen entsteht daher eine hohe Zugbelastung auf die Sollbruchstelle (6), welche dazu führt, dass letztere aufreisst. Durch das Zerreissen der mindestens einen Sollbruchstelle (6) springt der ganze Sicherheitsring (5) mit einem spürbaren Klick von der Verschlusskappe (4) ab. Er kann dann nicht mehr unter die Verschlusskappe (4) eingeschoben werden, ohne dass die Erstöffnung oder die unerwünschte Manipulation sichtbar ist.

## Beschreibung

Die vorliegende Erfindung hat einen Verschluss für Flaschen, Tuben und deformierbare Behälter zum Gegenstand, nämlich einen Verschluss mit einem Sicherungselement gemäss dem Oberbegriff des Patentanspruchs 1. Unter einem deformierbaren Behälter wird hierbei ein Behälter der in der EP-A 0'041'924 oder in der schweizerischen Patentanmeldung Nr. 2968/97 beschriebenen Art verstanden.

Zum Verhindern des unbefugten Öffnens von verschlossenen Behältern wie Flaschen oder Tuben werden verschiedenartige Sicherungselemente eingesetzt, welche zur Anzeige der Unversehrtheit eines Produktes bestimmt sind. Beim erstmaligen Öffnen oder beim ersten Öffnungsversuch werden diese Sicherungselemente aufgebrochen. Sie zeigen dann im aufgebrochenen Zustand dem Konsumenten die Erstöffnung an.

Verschlüsse mit Sicherungselementen dieser Art sind schon seit längerem bekannt. Sie sind auch aufgrund gesetzlicher Bestimmungen eingeführt worden und dienen insbesondere dazu, ein unerlaubtes Manipulieren an Flaschen, Tuben und dergleichen sichtbar zu machen.

Ein Sicherungselement hat primär die Aufgabe, dem Konsumenten beim Kauf einer Ware deutlich anzuzeigen, dass diese im Originalzustand ist und niemand den Verschluss vor dem Kauf geöffnet oder an diesem manipuliert hat. Es sei in diesem Zusammenhang noch erwähnt, dass nicht nur Manipulationen am Verschluss sondern auch Erschütterungen beim Transport zu einer Undichtheit und somit zu einem frühzeitigen Verderb der in der Flasche oder Tube enthaltenen Ware führen können.

Es sind beispielsweise Sicherungsbänder bekannt, welche über Sollbruchstege mit einem Verschluss verbunden sind, und welche bei aufgesetztem Verschluss einen Wulst im Bereich der Behältermündung untergreifen. Beim erstmaligen Öffnen des Verschlusses wird das Sicherungsband von der Verschlusskappe getrennt und zeigt dadurch das erstmalige Öffnen an.

Vor allem im Zusammenhang mit Metallverschlüssen sind Sicherungsbänder aus Kunststoff bekannt, welche in eine Aussparung am unteren Rand des Verschlusses eingesetzt werden. Solche Sicherungsbänder weisen Rückhalteelemente auf, die eine Wulst im Bereich der Behältermündung untergreifen. Beim erstmaligen Öffnen werden diese Rückhalteelemente von dem in die Verschlusskappe eingesetzten Ring getrennt. In diesem Fall zeigen die abgetrennten Rückhalteelemente das erstmalige Öffnen des Verschlusses an.

Die bekanntesten Sicherungselemente sind an Getränkeflaschen anzutreffen. Bei diesen ist ein Kunststoffring an der zum Verschluss gehörenden Verschlusskappe angespritzt, welcher beim Aufdrehen der Verschlusskappe aufreisst. Solche Kunststoffringe haben bekannterweise den Nachteil, dass sie in vielen Fällen nur schwer aufspringen, und nach dem Lösen der Verschlusskappe mit verhältnismässig viel Kraftaufwand entfernt werden müssen, was insbesondere bei Kinder und betagten Personen ein unverhältnismässiger Krafteinsatz und bei Glasflaschen zudem ein gefährliches Handling zur Folge hat. Ähnliche Verschlüsse sind auch für Aluminiumtuben bekannt. Sowohl bei diesen als auch bei den Getränkeflaschen kommt noch dazu, dass Verschlüsse mit angespritztem Kunststoffring eine Erstöffnung nur ungenügend anzeigen, da sie einheitlich farbig sind und daher dem Konsumenten nur schlecht zu erkennen geben, ob die Flasche oder Tube schon vorher geöffnet worden ist oder nicht.

Es sind zwar bereits zweifarbige und aus je einer Verschlusskappe und einem Sicherheitsring bestehende Verschlüsse für Aluminiumtuben bekannt, die dem Konsumenten eine Erstöffnung verhältnismässig gut anzeigen. Solche Verschlüsse weisen jedoch den Nachteil auf, dass nach dem Entfernen der Verschlusskappe ein Teil des Sicherheitsringes auf der Tube zurückbleibt und so zusammen mit dieser dem Aluminium-Recycling zugeführt wird. Ein weiterer Nachteil dieser Verschlüsse ist, dass ein Loslösen der Verschlusskappe um zum Beispiel 90° oder 180° nicht verhindert werden kann.

Ein anderer und bereits bei Kunststofftuben eingesetzter Verschluss besitzt einen zweiteiligen Sicherheitsring, der beim Aufdrehen der Verschlusskappe aufgerissen wird. Der Sicherheitsring besitzt in diesem Fall noch zusätzlich ein inneres Ringsegment, dass im ungeöffneten Zustand die beiden Ringhälften zusammenhält und sich von diesen loslöst, sobald die Verschlusskappe vollständig vom Tubenhals entfernt wird. Ein wesentlicher Nachteil dieser Verschlussanordnung besteht darin, dass die beiden Ringhälften nach einer Manipulation ohne weiteres wieder so unter die Verschlusskappe gelegt werden können, dass der Konsument beim Kauf der Ware die Manipulation kaum erkennen kann.

Die vorliegende Erfindung hat sich die Aufgabe gestellt, einen neuen Verschluss mit einem von diesem lösbaren Sicherungselement zu schaffen, der nicht nur für Flaschen, Tuben und die verschiedensten deformierbaren Behälter verwendbar ist, sondern zudem Nachteile der vorstehend beschriebenen Verschlüsse nicht aufweist und insbesondere das erstmalige Öffnen zuverlässig anzeigt. Ferner soll die Funktion des Sicherungselementes gegenüber dem Bekannten so verbessert sein, dass bereits eine geringfügige Manipulation am Verschluss oder ein erschütterungsbedingtes Losdrehen der Verschlusskappe angezeigt wird.

Diese Aufgabe wird durch einen Verschluss mit den Merkmalen des Patentanspruchs 1 gelöst.

Vorteilhafte Ausführungsformen der Erfindung sind Gegenstand der abhängigen Ansprüche.

Der neuartige, erfindungsgemässe Verschluss besteht aus einer Verschlusskappe und einem Sicherheitsring. Er zeichnet sich im wesentlichen dadurch aus, dass im montierten Zustand der Sicherheitsring sowohl mit der Verschlusskappe als auch mit dem Behälterhals in Eingriff steht und bereits bei einer geringfügigen Drehbewegung der Verschlusskappe aufspringt und als komplette Einheit vom Behälterhals lösbar ist und gegebenenfalls als solche von diesem abspringt. Dabei wird der Sicherheitsring nicht von einem separaten Innenringsegment zusammengehalten, so wie das bei einigen bekannten Kunststofftuben der Fall ist.

Der erfindungsgemässe Sicherheitsring besteht im wesentlichen aus einem eine Sollbruchstelle aufweisenden einteiligen Kunststoffkörper, an dessen Innenseite mehrere Rundnocken angebracht sind, welche im zusammengesetzten Zustand an am Behälterhals angeordneten Nocken einhaken. Der Sicherheitsring besitzt darüber hinaus der Verschlusskappe zuzuwenden bestimmte Rastmittel, welche im ungeöffneten Zustand mit der Kappe formschlüssig verbunden sind. Beim Losdrehen der Verschlusskappe entsteht daher eine hohe Zugbelastung auf die Sollbruchstelle, welche dazu führt, dass diese aufreisst. Durch das Zerreissen der Sollbruchstelle löst sich der ganze Sicherheitsring von der Verschlusskappe ab.

Der erfindungsgemässe Sicherheitsring kann zudem in einer anderen Farbe gefertigt sein als die Verschlusskappe, was schliesslich eine unerwünschte Manipulation deutlich sichtbar macht.

Der erfindungsgemässe Verschluss kann auf Flaschen, Aluminium- und Kunststofftuben und auf deformierbare Behälter der in der EP-A 0'041'924 oder in der schweizerischen Patentanmeldung Nr. 2968/97 beschriebenen Art angepasst werden.

Der Erfindungsgegenstand wird nun anhand von in der Zeichnung dargestellten Ausführungsbeispielen näher beschrieben. In der Zeichnung zeigt
die Figur 1 eine teils in Ansicht teils im Querschnitt dargestellte Flasche mit einem erfindungsgemässen Verschluss,
die Figur 2 einen Schnitt entlang der Linie II der Figur 1 mit von der Flasche losgelöster Verschlusskappe und ohne Sicherheitsring,
die Figur 3 einen Schnitt durch den Verschlussdeckel der Figur 1 in vergrössertem Massstab,
die Figur 4 eine Ansicht in Pfeilrichtung IV der Figur 3,
die Figur 5 einen Schnitt durch den erfindungsgemässen Sicherheitsring des Verschlusses der Figur 1,
die Figur 6 einen Ausschnitt der Verrasterung des Sicherheitsringes am Flaschenhals,
die Figur 7 eine Draufsicht in Pfeilrichtung VII der Figur 5,
die Figur 8 ein teils in Ansicht teils im Querschnitt dargestellter flexibler Behälter mit einem erfindungsgemässen Verschluss,
die Figur 9 den zwei Sollbruchstellen aufweisende Sicherheitsring der Figur 9 in Draufsicht und
die Figur 10 den Ausschnitt X der Figur 9 in vergrössertem Massstab.

Die Figur 1 zeigt eine Kunststoff-Flasche 1 mit einem erfindungsgemässen Verschluss 2, welcher auf dem Flaschenhals 3 aufgeschraubt und aus einer Verschlusskappe 4 und einem zwischen der Verschlusskappe 4 und dem ringförmigen Vorsprung 3a des Flaschenhalses 3 angeordneten, Sicherheitsring 5 besteht. Die Verschlusskappe 4 ist dabei auf dem Flaschenhals 3 aufgeschraubt, so wie das bei bekannten Verschlüssen der Fall ist.

Der in den Figuren 5, 6 und 7 in vergrössertem Massstab gezeichnete Sicherheitsring 5 besitzt eine Sollbruchstelle 6 und ist im Querschnitt im wesentlichen L-förmig. Er weist darüber hinaus einen für den Konsumenten sichtbaren und im befestigten Zustand dicht an der Verschlusskappe 4 anliegenden Garantiestreifen 7 und einen mit diesem einen rechten Winkel oder wie im gezeichneten Fall einen spitzen Winkel bildenden Fixierstreifen 8 auf. Letzterer besitzt beidseits der Sollbruchstelle 6 Rastmittel 9 und 10, welche wechselseitig, d. h. auf der einen Seite links und auf der anderen Seite rechts von der genannten Sollbruchstelle des Fixierstreifens 8 angeordnet sind.

Die im montierten Zustand der Verschlusskappe 4 zugewandten oberen Rastmittel 9 bestehen im hier vorliegenden Fall aus mehreren, beispielsweise sechs, sägezahnartigen Vorsprüngen 9a, welche mit Zähnen 11 der Verschlusskappe 4 formschlüssig und kraftschlüssig verbindbar sind. Die Zähne 11 sind, wie die Figuren 3 und 4 zeigen, ringförmig auf der Stirnseite des die Verschlusskappe 4 bildenden Mantelabschnittes 4a angeordnet.

Die im montierten Zustand der Verschlusskappe 4 zum Flaschenhals 3 hin gerichteten Rastmittel 10 werden von Rundnokken 10a gebildet, von welchen im gezeichneten Beispiel vier vorhanden sind. Diese Nocken 10a passen in die Zwischenräume zwischen den ringförmig angeordneten Nocken 12 des Vorsprunges 3a. Es steht daher der Sicherheitsring 5 auch formschlüssig in Eingriff mit dem Behälterhals 3.

Beim erstmaligen Verschliessen der Flasche 1 im Abfüllbetrieb wird die Verschlusskappe 4 über den Sicherheitsring 5, der seinerseits mit dem Behälterhals 3 in Eingriff steht, auf den Flaschenhals 3 aufgeschraubt. Hierbei gleiten die Zähne 11 der Verschlusskappe 4 über die schrägen Flächen der Vorsprünge 9a. Diese schnappen dann im vollständig aufgeschraubten Zustand des Verschlusses 2 in die Zähne 11 ein. Beim Abschrauben der Verschlusskappe 4 treten dann die Zähne 11 der Verschlusskappe 4 mit den Vorsprüngen 9a des Sicherheitsringes 5 in Eingriff, wodurch eine gleichsinnige Drehbewegung des Sicherheitsringes 5 beim Öffnen des Verschlusses solange verhindert wird, wie der Sicherheitsring 5 zwischen dem Behälterhals 3 und der Verschlusskappe 4 eingeklemmt ist.

Der Sicherheitsring 5 ist erfindungsgemäss derart zwischen Behälter 1 und Behälterverschluss 2 eingeklemmt, dass er axial nicht bewegt werden kann. Beim erstmaligen Öffnen des Verschlusses 2 kann der Sicherheitsring 5 der Drehbewegung der Verschlusskappe 4 nicht folgen. Er reisst dann beim Überschreiten einer von der Materialbeschaffenheit und der Ausgestaltung abhängigen Mindestkraft an der Sollbruchstelle 6 entzwei und springt vom Behälterhals 3 ab.

Die Sollbruchstelle 6 des Sicherheitsringes 5 wird durch einen Steg zwischen den Fixierstreifen 8 gebildet. Die Sollbruchstelle kann aber auch dadurch gebildet sein, dass einer der beiden Streifen 7 oder 8 vollständig aufgebrochen ist.

Der Sollbruchstelle 6 gegenüber liegt eine flexibles Gelenk 13. Dieses kann ebenfalls als Steg des Garantiestreifens 7 und/oder des Fixierstreifen 8, oder aber durch einen vollständigen Bruch eines der beiden Streifen 7 oder 8 ausgebildet sein. Das Gelenk 13 dient hierbei insbesondere dazu, das Loslösen, insbesondere aber auch das Abspringen des Sicherheitsringes 5 vom Flaschenhals 3 zu erleichtern.

Die Figuren 8 bis 10 zeigen eine weitere erfindungsgemässe Verschlussanordnung. Der in diesen Figuren dargestellte und als ganzes mit 101 bezeichnete deformierbare Behälter weist einen Schlauchkörper mit einer durch einen Verschluss 102 verschliessbaren Auslassöffnung 103 auf.

Zwischen dem Behälter 101 und der Verschlusskappe 104 ist ein Sicherheitselement 105 mit zwei einander gegenüberliegenden Sollbruchstellen 106 eingeklemmt, und zwar so, wie das vorstehend bereits beschrieben ist. Der Sicherheitsring 105 ist derart zwischen Behälter 101 und Verschlusskappe 104 eingeklemmt, dass er axial nicht bewegt werden kann. Wie im vorstehend beschriebenen Ausführungsbeispiel, so bestehen auch im hier vorliegenden Fall die oberen Rastmittel aus vier sägezahnartigen Vorsprüngen 109a, welche mit nicht gezeichneten Nocken der Verschlusskappe 104 formschlüssig und kraftschlüssig verbindbar sind, und die dem Flaschenhals 103 zuzuwenden bestimmten Rastmittel aus Rundnocken 110a.

Auch in diesem Fall wird beim erstmaligen Verschliessen des Behälters 101 die Verschlusskappe 104 über dem Sicherheitsring 105 auf den Flaschenhals 103 aufgeschraubt, wobei die Zähne der Verschlusskappe 104 über die schrägen Flächen der Vorsprünge 109 gleiten. Letztere schnappen dann in vollständig aufgeschraubtem Zustand in die Zähne ein. Vor dem erstmaligen Öffnen liegt der Sicherheitsring 105 mit seinem Streifen 107 satt passend an der anliegenden Verschlusskappe 104 an. Beim Abschrauben der Verschlusskappe 104 treten dann die Zähne der Verschlusskappe 104 mit den Rastmitteln 109 in Eingriff, wodurch eine gleichsinnige Drehbewegung des Sicherheitsringes 105 verhindert wird, also bei einem Weiterdrehen den Bruch des Sicherheitsringes 105 an den Sollbruchstellen 106 zur Folge hat.

Erfindungsgemäss müssen die Rastmittel 10 bzw. 110 des Sicherheitsringes 5 oder 105 und die Rastmittel des Behälterhalses 3 und 103 derart dimensioniert sein, dass sie zum Zeitpunkt, in dem die Relativbewegung einen Bruch der Sollbruchstelle 6 oder 106 induziert, immer noch in festem Eingriff miteinander stehen.

## Patentansprüche

1. Verschluss für einen Behälter, wie etwa eine Flasche oder eine Tube, mit einer zum Verschliessen des Behälters (1, 101) dienenden und zum Aussengewinde des Behälterhalses (3, 103) passenden Verschlusskappe (4, 104) sowie einem Sicherheitsring (5, 105), der beim erstmaligen Verschliessen des Behälters (1, 101) zwischen der Verschlusskappe (4, 104) und einem ringförmigen Auflagebereich des Behälters (1, 101) eingesetzt wird, dadurch gekennzeichnet, dass der Sicherheitsring (5, 105) mindestens eine Sollbruchstelle (6, 106) und beidseits der mindestens einen Sollbruchstelle (6, 106) wechselseitig angeordnete Rastmittel (9, 10; 109, 110) besitzt, die auf der einen Seite der Sollbruchstelle (6, 106) so mit komplementären Rastmitteln der Verschlusskappe (4, 104) und auf der anderen Seite so mit komplementären Rastmitteln des ringförmigen Auflagebereiches in Eingriff bringbar sind, dass beim Abschrauben der Verschlusskappe (4, 104) eine Relativbewegung des Sicherheitsringes (5, 105) in Bezug auf die Abschraubbewegung der Verschlusskappe (4, 104) verhindert wird und der Sicherheitsring (5, 105) an seiner mindestens einen Sollbruchstelle (6, 106) zerreisst.

2. Verschluss nach Anspruch 1, dadurch gekennzeichnet, dass der Sicherheitsring (5, 105) im Querschnitt leicht L-förmig ist und einen für den Konsumenten sichtbaren und in montiertem Zustand dicht an der Verschlusskappe (4, 104) anliegenden Garantiestreifen (7, 107) und einen mit diesem einen Winkel bildenden Fixierstreifen (8, 108) aufweist, und dass auf letzterem die beidseits der Sollbruchstelle (6, 106) wechselseitig angeordneten Rastmittel (9, 10; 109, 110) angeordnet sind.

3. Verschluss nach Anspruch 1 oder 2, dadurch gekennzeichnet, dass die im montierten Zustand der Verschlusskappe (4, 104) zugewandten oberen Rastmittel (9) durch mehrere sägezahnartige Vorsprünge (9a, 109a) gebildet werden, welche mit Zähnen (11) der Verschlusskappe (4, 104) formschlüssig und kraftschlüssig verbindbar sind, wobei beim Zusammensetzen des Verschlusses diese Vorsprünge (9a, 109a) in die Zwischenräume zwischen je zwei Zähne (11) treten.

4. Verschluss nach einem der Ansprüche 1 bis 3, dadurch gekennzeichnet, dass die im montierten Zustand den sägezahnartigen Vorsprüngen (9, 109) abgewandten zweiten Rastmittel (10, 110) durch mehrere zum Flaschenhals (3, 102) hin gerichtete Rundnocken (10a, 110a) gebildet werden, welche in die Zwischenräume zwischen jeweils zwei Nocken (12, 112) des ringförmigen Auflagebereiches eingreifen, und dass beim Abschrauben der Verschlusskappe (4, 104) die Nocken (12) des Flaschenhalses (3, 103) mit den Rundnocken (10a, 110a) in Eingriff bleiben, wodurch eine gleichsinnige Drehbewegung des Sicherheitsringes (5, 105) beim Öffnen des Verschlusses (2, 102) verhindert wird.

5. Verschluss nach einem der Ansprüche 1 bis 4, dadurch gekennzeichnet, dass der Sicherheitsring (5) eine Sollbruchstelle (6) und ein dieser Sollbruchstelle (6) gegenüberliegendes Gelenk (13) besitzt.

6. Verschluss nach einem der Ansprüche 1 bis 4, dadurch gekennzeichnet, dass der Sicherheitsring (105) zwei einander gegenüberliegende Sollbruchstellen (106) besitzt.
